# EUROPÄISCHE PATENTSCHRIFT

(11) **EP 1 707 726 B1**
(45) Veröffentlichungstag und Bekanntmachung des Hinweises auf die Patenterteilung: **24.06.2009**
(21) Anmeldenummer: 06006745.1
(22) Anmeldetag: 30.03.2006
(51) Int. Cl.: E05F 15/16

(54) **Vorrichtung zum Öffnen und Schliessen eines an einem Rahmen verschiebbar angeordnetem Fenster oder Türflügels**
Device for opening and closing a window or door slidably arranged on a frame
Dispositif pour l'ouverture et la fermeture d'une fenêtre ou porte montée coulissante sur un cadre

(30) Priorität: 31.03.2005 DE 202005005091 U
(43) Veröffentlichungstag der Anmeldung: 04.10.2006
(73) Patentinhaber: VKR Holding A/S, 2970 Hørsholm (DK)
(72) Erfinder: Baer, Hans Joachim, 32602 Vlotho (DE)
(74) Vertreter: Flötotto, Hubert

(56) Entgegenhaltungen:
- DE-A1- 10 142 083
- DE-A1- 19 707 607
- GB-A- 2 242 225
- GB-A- 2 378 218
- US-A- 1 348 275
- US-A- 1 571 819
- US-A- 5 605 013

## Beschreibung

Die Erfindung betrifft eine Vorrichtung zum Öffnen oder Schließen eines an einem Rahmen verschiebbar angeordneten Fensterflügels, mit einem in dem Rahmen angeordneten lineareren Stelltrieb, der mit einem ebenfalls im Rahmen untergebrachten motorischen Antrieb zum Verschieben des Fensterflügels zusammenwirkt, wobei jeweils ein linearer Stelltrieb in den Längsholmen des Rahmens angeordnet ist, und entsprechend motorische Antriebe quer dazu in dem Querholm des Rahmens untergebracht sind.

Aus dem Stand der Technik sind Fenster oder Schiebetüren bekannt, die gegenüber einem fest angeordneten Rahmen verschiebbar angeordnet sind. Vornehmlich werden derartige Fenster von Hand verschoben, wobei bei automatischen Schiebetüranlagen ein gesonderter Antrieb vorgesehen werden kann. Bei diesen aus dem Stand der Technik bekannten Ausführungsarten ist es einerseits, insbesondere bei Fensterflügeln, wünschenswert, dass dieser motorisch angetrieben wird, ohne dass der Antrieb als solches sichtbar ist.

So sind aus dem Stand der Technik unterschiedliche Ausführungsformen von motorisch verschiebbaren Fensterflügeln in einem Rahmen bekannt, wie dies Beispielsweise in der DE 101 42 083 beschrieben wird. Dort ist ein verschiebbarer Flügel in einem Fensterrahmen offenbart, wobei nach der Ausführungsform des Teilflügels dieser mittels einer Übersetzungseinrichtung (Getriebe) sowie eines Aktuators zusammenwirkt. Diese Getriebemotoreinrichtung ist im oberen Querholm des Fensterrahmens untergebracht, wobei hierzu eine oberhalb des Fensterflügels angeordnete durchgehende Antriebswelle vorgesehen ist. Diese ist an jedem der beiden Enden mit den Fensterflügeln antriebstechnisch gekoppelt. Die Kopplung an den Fensterflügeln erfolgt dabei über entsprechend endseitig angeordnete Ritzel, Winkelwalzen, Seilrollen etc. Infolge der durchgehend angetriebenen Welle ergibt sich eine Synchronisation der vertikalen Bewegung an beiden Führungen. Wie insbesondere aus dem Offenbarungsgehalt deutlich wird, ist die Übersetzungseinrichtung als Kettentriebübersetzung ausgebildet, wobei der Elektroantrieb hier auf die Kette derart wirkt, dass über ein Ritzel die Kette, welche jeweils endseitig am Ende des Fensterflügels befestigt ist, gezogen oder entlastet wird. Die Kette wird zur Verschiebung des Fensterflügels auf dem Ritzel aufgerollt. Bei dieser Ausführungsform wird das Verfahren des Teilflügels somit dadurch erreicht, dass eine Kette mit ihrem einen Ende mit der Motorgetriebeanordnung und mit ihrem anderen Ende mit dem Fixpunkt am zu verschiebenden Flügelende zusammenwirkt. Denn auf diese Weise ist es möglich, dass der verschiebbare Flügel über den feststehenden Flügel im Rahmen verschoben werden kann.

Die US 5.605.013 umfasst ebenfalls eine ähnliche Variante, wobei hier im oberen Querholm ebenfalls eine Vorrichtung zum Öffnen und Schließen eines in einem Rahmen verschiebbar angeordneten Fenster oder Türflügels vorgesehen ist. Bei dieser Ausführungsform wirken jeweils in den Längsholmen Stelltriebe, die als Spindeltriebe ausgebildet sind, so dass aufgrund der Spindeldrehung und des Mitnehmers der Fensterflügel vor den anderen Flügel gefahren werden kann. Auch diese Ausführungsform zeigt keine Endloskette, wie sie Gegenstand der Anmeldung ist.

Entsprechendes gilt auch für die US 1.571.819, die ebenfalls einen Stelltrieb in Form einer Spindelanordnung zeigt und dokumentiert. Bei dieser Ausführung sind in einem Längsholm zwei Spindeltriebe angeordnet, wobei jedem Spindeltrieb ein Fensterflügel zugeordnet ist.

Auch die Ausführungsform der GB 2 242 225 offenbart Spindeltriebe, die statt zwei Spindeln auch mit Zahnstangen ausgestattet sein können, wobei die Zahnstangen mit Ritzeln zusammenwirken, um auf diese Weise die Verstellungen zu ermöglichen. Eine weitere Ausführungsform gemäß dieser Druckschrift zeigt zwar eine Endloskette, wobei insbesondere diese Endloskette aufgrund ihrer Auslegung nicht in einem stabförmigen Gehäuse untergebracht ist.

Die US 1.348.275 zeigt ebenfalls eine weitere Vorrichtung zum Öffnen und Verschließen von in einem Rahmen verschiebbar angeordneten Fensterflügeln. Obwohl auch diese Druckschrift bereits offenbart, in den Längsholmen Endlosketten anzuordnen, um auf diese Weise die einzelnen Fensterflügel gegeneinander zu verschieben, sind diese derart angeordnet, dass sie im Rahmen gegeneinander zu verschieben sind. Dabei umfasst der motorische Antrieb eine Überwachungs- und Kontrolleinheit, die dazu bestimmt ist, den paarweise ausgelegten Antrieb zu überwachen.

Das Dokument GB 2 378 218 zeigt eine weitere Ausführungsform eines verschiebbaren Fenster- oder Türflügels, wobei dieser ebenfalls motorisch verstellbar ist, und wobei, wie schon oben näher beschrieben, im Rahmenprofil eine Zahnstange vorgesehen ist, über die ein angetriebenes Ritzel kämmt, um auf diese Weise den geteilten Fensterflügel zu verschieben.

Als letztgenannte Druckschrift des Standes der Technik wird die DE 197 07 607 angeführt, wobei es sich hier um eine Einrichtung mit mindestens einem verstellbaren Organ zum Schutz gegen Licht oder Witterung insbesondere an einem Store, Rolladen oder Faltrollo, Schiebeladen oder einer Markise handelt. Dabei ist in einem der Längsholme ein Übertragungsorgan in Form eines Zahnriemens angeordnet, der über eine im oberen Querholm angeordnete Zahnscheibe kämmt.

Bei all diesen Ausführungen des Standes der Technik wird es als nachteilig angesehen, dass die Verfahrbarkeit des Flügels im Rahmenbereich der Fensterkomponente erfolgt.

Hieraus ergibt sich die der Erfindung zugrunde liegende Aufgabe, eine Vorrichtung zum Öffnen und Verschließen, insbesondere eines an einem Rahmen verschiebbar angeordneten Fensterflügels oder Türflügels bereit zu stellen, wobei die Vorrichtung zum Öffnen und Verschließen in der Fenster- oder Türkomponente derart integriert ist, dass sie nicht sichtbar bzw. nicht störend wirkt.

Diese Aufgabe wird erfindungsgemäß mit den Merkmalen des Patentanspruchs 1 gelöst, Vorteilhafte Ausgestaltungen und Weiterbildungen der Erfindung ergeben sich aus den nachfolgenden Unteransprüchen.

Die Einbindung des motorischen Antriebes mit dem Stelltrieb in dem Rahmen des Fensters zu integrieren bringt viele Vorteile mit sich, wobei ein wesentlicher Vorteil darin besteht, dass die Fensterkomponente mit dem Antrieb, ohne dass ein Antrieb gesondert während des Einbaus vorgesehen werden muss, an Ort und Stelle eingebaut werden kann. Weiterhin ist es von Vorteil, dass der Antrieb zum Öffnen und Schließen des Fensters oder der Tür verdeckt angeordnet ist. Er ist somit weder sichtbar noch störend.

Gemäß der Erfindung ist in dem Rahmen der lineare Antrieb mit dem motorischen Antrieb zum Verschieben des Fenster- oder Türflügels untergebracht. Hierbei umfasst der Stelltrieb eine in einem stabförmigen Gehäuse umlaufende Endloskette oder Spindel. Bei der Ausführung einer Endloskette steht entweder mit dem Untertrum oder dem Obertrum ein verschiebbares Element in Wirkverbindung, wobei endseitig des Gehäuses der motorische Antrieb angesetzt ist. Somit lässt sich insbesondere in das schmale Rahmengehäuse ein stabförmiger Stelltrieb einfassen, der auch den hinreichenden Öffnungsgrad für ein Fenster oder eine Tür bereitstellt.

In Weiterbildung der Erfindung ist der lineare Stelltrieb in dem Längsholm des Rahmens angeordnet, wobei der motorische Antrieb quer dazu in dem Querholm des Rahmens untergebracht ist. Somit ergibt sich für den motorischen Stelltrieb in Ausnutzung des Rahmenprofils ein Wickelantrieb, der sich optimal in ein Rahmenprofilgehäuse einbringen lässt.

Um die organische Verbindung zwischen Stelltrieb und Fenster- oder Türflügel herzustellen, ist in den beiden Längsholmen des Rahmens jeweils ein Stelltrieb mit einem Mitnehmer angeordnet, der mit einem Gleiter am Fenster- oder Türflügelprofil zusammenwirkt. Somit ergibt sich ein verkantungsfreies Verschieben des Fenster- oder Türelementes, weil beidseitig des Fensters oder der Tür eine Verbindung zu den beiden Stelltrieben vorgesehen ist. Dabei ist jedem Stelltrieb in dem Querholm ein Motor mit Getriebe zugeordnet, so dass die entsprechende motorische Leistung zur Verfügung steht, um den Fensterflügel entweder waagerecht oder aber auch senkrecht zu bewegen. Damit eine Verkantung bzw. ein Ungleichlauf der Stelltriebe unterbunden wird, sind die beiden im Querholm untergebrachten Getriebemotoren mit einer Synchronstange gekoppelt, so dass gewährleistet wird, dass die Stelltriebe gleiche synchrone Wege zurücklegen, die ein Verkanten des verschiebbaren Fenster- oder Türflügels an dem Rahmenprofil unterbindet.

Gemäß einer anderen Ausführungsform kann zum synchronen Betreiben der Stelltriebe auch vorgesehen sein, dass die Getriebemotoren mit Impulsgebern bestückt sind, so dass eine elektronische Synchronisierung der beiden Getriebemotoreinheiten gegeben ist. Gemäß einer vorteilhaften Weiterbildung der Erfindung wird vorgeschlagen, dass an dem Rahmenprofil Serviceöffnungen vorgesehen sind, die insbesondere den Zugang zu den Getriebemotoren bzw. zur Synchronstange oder zu den Stelltrieben ermöglichen, falls Revisionen erforderlich sind.

Ein Ausführungsbeispiel der Erfindung wird anhand der nachstehenden Figuren 1 und 2 näher erläutert, dabei zeigen:
- Figur 1:: Eine Gesamtansicht einer Fenster- oder Türflügeleinheit mit ausgeschnittenen Bereichen und
- Figur 2:: Eine vergrößerte Detailansicht der Antriebseinheit für eine Fenster- oder Türflügeleinheit gemäß der Fig. 1.

Die Figuren 1 und 2 zeigen in perspektivischer exponierter Darstellung eine Vorrichtung 1 zum Öffnen oder Schließen eines an einem Rahmen 2 verschiebbar angeordnetem Fenster- oder Türflügels 3. Wie aus den beiden Figuren 1 und 2 zu erkennen ist, sind in dem Rahmen 2 lineare Stelltriebe 4.1 und 4.2 angeordnet, die mit einem ebenfalls im Rahmen 2 untergebrachten motorischen Antrieb 5.1 und 5.2 zum Verschieben des Fenster- oder Türflügels 3 zusammenwirken.

Der Stelltrieb 4.1, 4.2 als solches umfasst bei einer ersten Ausführungsform eine in einem stabförmigen Gehäuse 6 umlaufende Endloskette, die entweder mit ihrem Untertrum oder Obertrum mit einem verschiebbaren Element 7 in Wirkverbindung steht und wobei endseitig-des Gehäuses 6 der motorische Antrieb 8 angesetzt ist. Wie aus den Figuren zu erkennen ist, sind die linearen Stelltriebe 4.1 und 4.2 in den Längsholmen 9.1, 9.2 des Rahmens 2 angeordnet. Quer dazu jeweils ist der motorische Antrieb 5.1 und 5.2 in dem Querholm 10.1 des Rahmens 2 untergebracht ist. Dabei ist in den beiden Längsholmen 9.1 und 9.2 des Rahmens 2 jeweils ein Stelltrieb 4.1 und 4.2 mit einem Mitnehmer 11 angeordnet, der mit einem Gleiter 12 am Fenster- oder Türflügel 3 zusammenwirkt.

Wie schon beschrieben, ist jedem Stelltrieb 4.1 bzw. 4,2 in dem Querholm 10.1 ein Motor 5.1 bzw. 5.2 mit Getriebe 13.1 bzw. 13.2 zugeordnet. Wie aus der Detailansicht der Figur 2 zu erkennen ist, ist zwischen den Getriebemotoreneinheiten 5/13 eine Synchronstange 14 gekoppelt, die insbesondere gewährleistet, dass ein synchron abgestimmter Verschiebevorgang mit den Steiltrieben 4.1 und 4.2 an dem Rahmen 2 gewährleistet wird. Um diesen Effekt ebenfalls zu erreichen, kann statt der mechanischen Lösung mittels einer Synchronstange 14 auch vorgesehen werden, dass die Getriebemotoren 5/13 mit nicht näher dargestellten Impulsgebern bestückt werden, die den Gleichlauf der Antriebskomponenten gewährleisten,

Wie aus den Figuren 1 und 2 zu erkennen ist, sind auf dem Rahmen 2 abnehmbare Abdeckprofile 15 vorgesehen, die insbesondere für Revisionszwecke den schnellen und leichten Zugang zu den Antriebskomponenten gewährleisten.

## Patentansprüche

1. Vorrichtung zum Öffnen oder Schließen eines an einem Rahmen verschiebbar angeordneten Fensterflügels, mit einem in dem Rahmen (2) angeordneten lineareren Stelltrieb (4), der mit einem ebenfalls im Rahmen (2) untergebrachten motorischen Antrieb (5) zum Verschieben des Fensterflügels (3) zusammenwirkt, wobei jeweils ein linearer Stelltrieb (4.1) bzw. (4.2) in den Längsholmen (9.1) bzw. (9.2) des Rahmens (2) angeordnet ist, und entsprechend motorische Antriebe (5.1) bzw. (5.2) quer dazu in dem Querholm (10.1) des Rahmens (2) untergebracht sind,
**dadurch gekennzeichnet,**
**dass** der Stelltriebe (4) für einen Fensterflügel oder Türflügel (3) in einem stabförmigen Gehäuse (6) umlaufende Endlosketten umfasst, die entweder mit ihrem Untertrum oder ihrem Obertrum mit dem als verschiebbares Element (7) ausgebildeten Fensterflügel oder Türflügel (3) in Wirkverbindung steht und wobei jedem Stelltriebe(4.1) und (4.2) in dem Querholm (10.1) ein Motor (5) mit Getriebe (13) zugeordnet ist, und zwischen den Getriebemotoren (5) und (13) eine Synchronstange (14) gekoppelt ist, wobei in den beiden Längsholmen (9.1) und (9.2) des Rahmens (2) jeweils der Stelltrieb (4.1) und (4.2) mit einem Mitnehmer (11) angeordnet ist, der mit einem Gleiter (12) am Fensterflügel oder am Türflügel (3) derart zusammenwirkt, dass der Fensterflügel oder Türflügel (3) über den Rahmen (2) hinaus verschiebbar ist.

2. Vorrichtung nach Anspruch 1,
**dadurch gekennzeichnet,**
**dass** an dem Rahmen (2) Abdeckprofile (15) für Serviceöffnungen vorgesehen sind.

3. Vorrichtung nach Anspruch 1,
**dadurch gekennzeichnet,**
**dass** die Getriebemotoren (5) und (13) mit Impulsgebern bestückt sind.

## Claims

1. A device for opening or closing a window wing, which is displaceably mounted on a frame, comprising a linear adjusting drive mechanism (4), which is arranged in the frame (2) and which interacts with a motor drive (5), which is also accommodated in the frame (2), for displacing the window wing (3) wherein a linear adjusting drive mechanism (4.1) and (4.2), respectively, is arranged in each case in the longitudinal cross-beams (9.1) and (9.2), respectively, of the frame (2), and motor drives (5.1) and (5.2), respectively are accordingly accommodated at right angles thereto in the cross-beam (10.1) of the frame (2),
**characterized in**
**that** the adjusting drive mechanism (4) for a window wing or door wing (3) comprises continuous chains, which rotate in a rod-shaped housing (6) and which are, either with their upper or their lower strand, in operative connection with the window wing or door wing (3), which are embodied as displaceable element (7) and wherein a motor (5) comprising a transmission (13) is assigned to each adjusting drive mechanism (4.1) and (4.2) in the longitudinal cross-beam (10.1) and wherein a synchronous rod (14) is coupled between the drive motors (5) and (13), wherein, in both of the longitudinal cross-beams (9.1) and (9.2) of the frame (2), the adjusting drive mechanism (4.1) and (4.2) comprising an actuator (11) is arranged in each case, said actuator (11) interacting with a conductor (12) at the window wing or at the door wing (3) in such a manner that the window wing or door wing (3) can be displaced beyond the frame (2).

2. The device according to claim 1,
**characterized in**
**that** provision is made on the frames (2) for cover profiles (15) for service openings.

3. The device according to claim 1,
**characterized in**
**that** the drive motors (5) and (13) are equipped with impulse sensors.

## Revendications

1. Dispositif pour ouvrir ou fermer un battant de fenêtre disposé de manière coulissante sur un châssis, comportant un servo-entraînement (4) disposé dans le châssis (2), qui coopère avec un entraînement (5) motorisé également logé dans le châssis (2) afin de faire coulisser le battant de fenêtre (3), moyennant quoi un servo-entraînement linéaire (4.1), resp. (4.2) est respectivement disposé dans les montants longitudinaux (9.1), resp. (9.2) du châssis (2), et des entraînements motorisés correspondants (5.1), resp. (5.2) sont logés transversalement à ceux-ci dans le montant transversal (10.1) du châssis (2),
**caractérisé en ce que**
le servo-entraînement (4) destiné à un battant de fenêtre ou un battant de porte (3) comprend des chaînes sans fin en faisant le tour dans un logement (6) en forme de barre, qui sont en liaison opérationnelle soit par son tronçon inférieur, soit par son tronçon supérieur avec le battant de fenêtre ou le battant de porte (3) configuré comme un élément coulissant (7) et moyennant quoi un moteur (5) avec transmission (13) est coordonné à chaque servo-entraînement (4.1) et (4.2) dans le montant transversal (10.1), et une tige de synchronisation (14) est couplée entre les moteurs à transmission (5) et (13), moyennant quoi dans les deux montants longitudinaux (9.1) et (9.2) du châssis (2) sont respectivement disposés le servo-entraînement (4.1) et (4.2) avec un doigt d'entraînement (11), qui coopère avec un coulisseau (12) sur le battant de fenêtre ou sur le battant de porte (3) de telle sorte que le battant de fenêtre ou le battant de porte (3) puisse être coulissé en se déployant sur le châssis (2).

2. Dispositif selon la revendication 1,
**caractérisé en ce que**
des profilés de recouvrement (15) destinés à des ouvertures de service sont prévus sur le châssis (2).

3. Dispositif selon la revendication 1,
**caractérisé en ce que**
les moteurs à transmission (5) et (13) sont équipés de générateurs d'impulsions.
